# EUROPÄISCHE PATENTSCHRIFT

(11) **EP 1 961 334 B1**
(45) Veröffentlichungstag und Bekanntmachung des Hinweises auf die Patenterteilung: **16.09.2009**
(21) Anmeldenummer: 08003065.3
(22) Anmeldetag: 20.02.2008
(51) Int. Cl.: A47C 13/00

(54) **In eine Liege, insbesondere Strandliege oder einen Stuhl konfigurierbares Sitzmöbel**
Seating furniture, configurable into a sofa, particularly a beach sofa or chair
Siège pouvant être combiné dans une chaise longue, en particulier une chaise longue de plage ou une chaise

(30) Priorität: 22.02.2007 DE 102007009332
(43) Veröffentlichungstag der Anmeldung: 27.08.2008
(73) Patentinhaber: Rühle, Lothar, 65812 Bad Soden (DE)
(72) Erfinder: Rühle, Lothar, 65812 Bad Soden (DE)
(74) Vertreter: Schubert, Siegmar

(56) Entgegenhaltungen:
- DE-A1- 1 551 064
- GB-A- 2 217 984

## Beschreibung

Die Erfindung betrifft ein in eine Liege insbesondere Strandliege oder einen Stuhl konfigurierbares Sitzmöbel mit einer Mehrzahl von Standbeinen, mit einem Sitzteil und mit einem Fußteil, welches um wenigstens eine erste Schwenkachse, die in einem Verbindungsbereich des Sitzteils mit dem Fußteil angeordnet ist, über das Sitzteil in eine Stuhlkonfiguration des Sitzmöbels schwenkbar ist, beziehungsweise aus der Stuhlkonfiguration von dem Sitzteil weg in eine Liegenkonfiguration schwenkbar ist.

Eine solche bekannte Liege lässt sich einfach, vorzugsweise nur mit einem Handgriff in eine von zwei möglichen Konfigurationen beziehungsweise Funktionszuständen überführen, insbesondere von einer Liege in einen Stuhl oder auch umgekehrt von einem Stuhl wieder in eine Liege (DE 200 12 800 U1). Bei der Umwandlung von einem Stuhl in eine Liege wird das Sitzteil des Sitzmöbels zu dessen Vorderseite hin verlängert, und zwar mit einem Fußteil, das zur Auflage für die Beine oder Füsse eines Benutzers dient. Hingegen ist in dem Funktionszustand als Stuhl das Fußteil so auf das Sitzteil geschwenkt beziehungsweise geklappt, dass das gesamte Sitzmöbel die Form eines kompakten Stuhls annimmt. Das Fußteil kann daher auch als Klappaggregat bezeichnet werden. Damit das Klappaggregat von dem Sitzteil funktionssicher abgeschwenkt werden kann, ist es über Verbindungselemente mit einer Seite des Sitzteils verbunden. Im Einzelnen bestehen die Verbindungselemente in einer als Drehachse funktionierenden Verbindungsstange. Statt der Verbindungsstange können auch zwei miteinander fluchtende Verbindungsbolzen als Drehachsen dienen. Das Sitzteil weist eine nicht einstellbare Rückenlehne auf. Das Sitzteil ist mit vier Standbeinen ausgestattet und das Klappaggregat beziehungsweise das Fußteil weist zwei zusätzliche Standbeine auf, mit dem es in dem Funktionszustand als Liege aufsteht. Weiterhin können wenigstens in dem Funktionszustand als Stuhl zwei Armlehnen über der Oberseite des Sitzteils vorgesehen sein. In dem Funktionszustand als Stuhl ist die Sitzposition durch die Oberseite des Sitzteils vorgegeben, da das Sitzteil eine Mehrzahl zueinander paralleler Sitzsprossen aufweist und das Klappaggregat mit einer Mehrzahl zueinander paralleler Klappsprossen derart ausgebildet ist, dass im Funktionszustand des Sitzmöbels als Stuhl, wenn das Klappaggregat auf das Sitzteil geschwenkt ist, die Klappsprossen des Klappaggregats in die zwischen den Sitzsprossen des Sitzteils vorhandenen Zwischenräume einfassen. In dem zweiten Funktionszustand des Sitzmöbels als Liege bilden die Klappsprossen eine zusätzliche neben der Oberfläche des Sitzteils angeordnete Nutzoberfläche, wobei die beiden Oberflächen in einer Ebene liegen können. Bei dieser Ausbildung des Sitzmöbels kann als nachteilig empfunden werden, dass die Sitzhöhe in dem Funktionszustand des Sitzmöbels als Stuhl so tief wie in seinem Funktionszustand als Liege ist.

Zum Stand der Technik gehört auch ein in mehrere verschiedenartige Sitz- und Liegemöbel umbaubares Möbel mit mehreren, in verschiedene Winkeln zueinander zusammensetzbaren Trägern, die an ihren Verbindungsstellen durch parallele Stäbe miteinander verbunden sind und versteifte Polster aufweisen, die an den Stäben angeordnet sind. Dabei sind die Träger in ihrer Form und Größe einander gleich ausgebildet. Die Polster sind flach quaderförmig geformt. Das Sitzmöbel kann unterschiedliche Sitzhöhen aufweisen, je nach dem, aus wie vielen übereinander angeordneten Trägern und Stäben ein Gestell gebildet wird. In dem Gestell können Enden jeweils zweier Träger, die in einem Knotenpunkt aufeinander gelegt sind, einstellbare Winkel gegeneinander gedreht werden, um Gestelle für die verschiedenartigen Sitz- und Liegemöbel zu bilden. Die Vielzahl der miteinander zu verbindenden Bauelemente, insbesondere Träger, verursachen jedoch einen unter Umständen umständlichen Aufbau und gefährden die Festigkeit des Sitzmöbels in Gebrauch, weil sich die Verbindungen zwischen den Trägern lösen können.

Bei einem zu einem Liegestuhl oder in eine Gepäckform umkonfigurierten Möbel (DE 1554 064 A) ist ein Fußauflageteil um zwei zu einander parallel Schwenkachsen schwenkbar an einem Rahmenaufbau eines Sitzteils angelenkt, wobei die beiden Schwenkachsen über seitliche Laschen miteinander in Verbindung stehen. Damit kann das Fußauflageteil unterhalb oder oberhalb des Rahmenaufbaus in Parallellage dazu umgeklappt werden, um entweder den Liegestuhl oder dessen Gepäckform zu bilden. Jedoch ist nicht vorgesehen, außer dem Liegestuhl einen Stuhl mit gegenüber dem Liegestuhl erhebliche höherer Sitzposition zu schaffen.

Der vorliegenden Erfindung liegt daher die Aufgabe zugrunde, ein in ein Liege, insbesondere Strandliege, oder einen Stuhl umkonfigurierbares Sitzmöbel der Letzt genannten Gattung zu schaffen, mit dem in unkomplizierter Weise unterschiedliche Sitzhöhen der Liege und des Stuhls realisiert werden. Das Sitzmöbel soll sich durch einfache Handhabung bei dem Umkonfigurieren beziehungsweise Einstellen der Funktionszustände und durch wenige, zuverlässig miteinander verbindbare Bauelemente auszeichnen.

Diese Aufgabe wird durch die Ausbildung des Sitzmöbels mit dem in Anspruch 1 angegebenen Merkmalen gelöst.

Demgemäß stehen das Sitzteil und das als Klappaggregat ausgebildete Fußteil nicht direkt miteinander in Schwenkverbindung, sondern über ein Zwischenteil, welches in Folge seiner Lagerung mittels einer ersten Schwenkachse an dem Fußteil und mittels einer zweiten Schwenkachse an dem Sitzteil je nach Konfiguration des Sitzmöbels eine unterschiedliche Lage annimmt, nämlich in dem Funktionszustand als Liege eine im wesentlichen horizontale Lage, in der es das Fußteil mit dem Sitzteil im wesentlichen in einer Ebene miteinander verbindet, siehe auch Anspruch 4, oder aber in dem Funktionszustand als Stuhl eine im wesentlichen vertikale Position zwischen dem fußseitigen Ende des Sitzteils und dem über das Sitzteil geschwenkten Fußteil annimmt. Dabei ist das Zwischenteil gegenüber der waagerechten Lage um im wesentlichen 90° nach oben gedreht und zwar um die erste Schwenkachse. In der Sitzkonfiguration ist das Fußteil noch weiter um 90° gegenüber dem Zwischenteil in gleicher Drehrichtung wie dieses gedreht und zwar um die zweite Schwenkachse. Infolge der Dimensionierung des Zwischenteils wird das Fußteil parallel in lichtem Abstand über das Sitzteil geschwenkt und in dieser Position in dem Auflager gehalten, womit es eine stabile, gegenüber der Liegenkonfiguration deutlich erhöhte Sitzposition des Stuhles realisiert. Das Auflager ist dabei so auszubilden, dass es keine gegenseitige waagerechte Verschiebung des Fußteils gegenüber dem Sitzteil trotz der beiden durch die ersten und die zweite Drehachse realisierten Gelenke an den Zwischenteil ermöglicht, sondern das Zwischenteil in der im wesentlichen vertikalen Lage hält, in der das Zwischenteil für die Erhöhung der Sitzposition am wirksamsten ist..

Vorteilhafte Weiterbildungen des Sitzmöbels sind in den Unteransprüchen angegeben.

Insbesondere ist das Zwischenteil nach Anspruch 2 als einfaches brettförmiges Teil geformt, welches in Liegenkonfiguration sich mit seiner Oberfläche in Sitzhöhe des Sitzteils befindet und keine nennenswerte Lücke zwischen dem Sitzteil und dem Fußteil bildet, aber in Stuhlkonfiguration eine beträchtliche Erhöhung der Sitzposition mit der dann oben liegenden Seite des Fußteils ermöglicht.

Dabei sind die erste Schwenkachse und die zweite Schwenkachse an zueinander entfernten Seiten des flachquaderförmigen Zwischenteils angeordnet, um einfach die maximale Erhöhung der Sitzposition zu realisieren.

Gemäß Anspruch 5 kann das Fußteil auf dem Auflager in variabler Höhe positioniert werden, wobei zur waagerechten Orientierung der erhöhten Sitzposition das balkenförmige Zwischenteil in einer der eingestellten Höhe des Auflagers entsprechenden Abmessung zu gestalten ist. Zu der wie erwähnt in waagerechter Richtung unverschiebbaren Abstützung des in die Stuhlkonfiguration geschwenkten Fußteils ist die an ihm angeordnete Nocke gemäß Anspruch 6 vorgesehen, die in das Auflager eingreift.

Die erste Drehachse und die zweite Drehachse können in unterschiedlicher Weise realisiert sein, ohne den Hauptzweck der Erfindung zu verfehlen.

Eine einfache Realisierung besteht darin, dass gemäß Anspruch 7 die erste Drehachse und die zweite Drehachse durch jeweils ein erstes Paar beziehungsweise ein zweites Paar miteinander fluchtender Scharniere ausgebildet sind, dass die Scharniere des erstens Paars einerseits mit dem Fußteil und andererseits mit dem Zwischenteil verbunden sind und dass die Scharniere des zweiten Paars einerseits mit dem Zwischenteil und andererseits mit dem Sitzteil in Verbindung stehen.

Zum stabilen Aufstellen des Sitzmöbels sowohl in Stuhlkonfiguration als auch in Liegenkonfiguration weist gemäß Anspruch 8 das Sitzteil an seinem fußteilseitigen Ende und an einem von dem fußteilseitigen Ende abgewandten Ende je ein Paar Standbeine auf, und ein weiteres Paar Standbeine befindet sich an dem Fußteil im Abstand zu dem Zwischenteil. Das letztgenannte Paar Standbeine wird in Stuhlkonfiguration zum Aufstellen des Stuhls funktionslos und befindet sich dann vorzugsweise in nicht störender Weise hinter einer an dem Sitzteil angebrachten Rückenlehne, deren Neigung vorzugsweise gemäß Anspruch 11 eingestellt werden kann.

Optional ist das Sitzmöbel zweckmäßig mit Armlehnen versehen, die gemäß Anspruch 9 höher ausgebildet sind, als die Oberseite des auf das Sitzteil geschwenkten Fußteils, welches die erhöhte Sitzposition in Stuhlkonfiguration bildet.

Fertigungsgünstig und ästhetisch ansprechend können jeweils eines der beiden an dem fußteilseitigen Ende des Sitzteils angeordneten Standbeine und je eine der Armlehnen einstückig ausgeformt sein, wobei ein Ende des entsprechenden Formteils mit dem Sitzteil verbunden ist und ein anderes Ende des Formteils das auf den Boden aufstellbare Standbein bildet und tiefer heruntergezogen ist.

Ein Ausführungsbeispiel der Erfindung wird im folgenden anhand einer Zeichnung mit drei Figuren erläutert, aus der sich weitere Einzelheiten ergeben. Es zeigen:
- Figur 1: Ein als Strandliege konfiguriertes Sitzmöbel in einer schematischen Seitenansicht,
- Figur 2: das Sitzmöbel gemäß Figur 1, jedoch in Stuhlkonfiguration, ebenfalls in einer schematischen Seitenansicht, und
- Figur 3: das Sitzmöbel in Liegenkonfiguration gemäß Figur 1, jedoch in einer Draufsicht.

Das Sitzmöbel gemäß den Figuren 1 - 3 umfasst ein Fußteil 1, ein Sitzteil 2 sowie zwischen diesen einen Zwischenteil 3. Das Zwischenteil 3 ist, wie die Figuren 1 - 3 zeigen, flach quaderförmig ausgebildet und hat insbesondere die gleiche Höhe wie das angrenzende Fußteil und Sitzteil 2, sodass es in der in den Figuren 1 und 3 dargestellten Liegenkonfiguration zusammen mit dem Fußteil 1 und dem Sitzteil 2 eine durchgehende Liegefläche bildet. Es sei bemerkt, dass das Fußteil 1 auch als Beinauflage dient.

Das Zwischenteil 3 ist mit dem Fußteil 1 über zwei miteinander fluchtende Scharniere 4, 5 verbunden, die eine erste virtuelle Schwenkachse 6 bilden, die in Figur 3 strichpunktiert dargestellt ist. Weiterhin ist das Zwischenteil 3 mit dem Sitzteil 2 über Scharniere 7, 8 verbunden, die miteinander fluchten und somit eine zweite, im parallelen Abstand zu der ersten Schwenkachse 6 angeordnete virtuelle Schwenkachse 9 bilden.

Es sei an dieser Stelle bemerkt, das die Schwenkachsen 6, 9 auch in anderer Weise, beispielsweise mit durchgehenden Scharnieren, die aber aufwendiger wären, realisiert werden können. Die Schwenkachsen können auch so angeordnet sein, dass sie in Liegenkonfiguration nicht auf der Oberseite des Zwischenteils und des Sitzteils sowie auch des Fußteils angeordnet sind, sondern gegenüber der Oberseite verdeckt.

Die beiden Schwenkachsen erlauben es, dass das Fußteil 1 und das Zwischenteil 3 in Liegenkonfiguration im wesentlichen in eine Ebene mit dem Sitzteil aufgeklappt werden können, womit eine praktisch durchgängige Liegefläche unter Einschluss des Zwischenteils 3 gebildet wird.

Wenn gewünscht kann das Sitzmöbel gemäß Figur 2 aber auch in einen Stuhl umgewandelt werden, in dem das Fußteil 1 und das Zwischenteil 3 in die in Figur 2 dargestellte Sitzkonfiguration im Uhrzeigesinn geschwenkt werden. Dabei legt das Zwischenteil 3 eine solche Schwenkbewegung um die zweite Schwenkachse 9 zurück, dass es in Stuhlkonfiguration praktisch senkrecht steht, d.h. insoweit geschwenkt wird. Das Fußteil 1 wird um die erste Schwenkachse 6 noch weiter um etwa 90° geschwenkt, bis es die in Figur 2 dargestellte horizontale Lage im lichten vertikalen Abstand zu dem Sitzteil 2 einnimmt, in der seine oben liegende Seite eine erhöhte Sitzposition 19 bildet. In dieser erhöhten Sitzposition 19 wird das Fußteil mittels eines aus dem Sitzteil 2 ausgeformten Auflagers 10 mit einer oben an dem Fußteil 1 wie in Figur 1 dargestellt ausgeformten Nocke 11, die in das Auflager 10 eingreift, in der erhöhten Sitzposition gehalten, und zwar so, dass sich das Fußteil 1 trotz der mit den beiden Schwenkachsen 6, 9 gebildeten Gelenke nicht in unerwünschtem Masse horizontal verschiebt.

Es ist in anderen Ausführungsformen möglich, das Zwischenteil 3 in variabler Dimensionierung, beziehungsweise in der Sitzkonfiguration gemäß Figur 2 variabler Höhe zu gestalten und das Fußteil 1 auf einem entsprechend vertikal variierbaren Auflager zu positionieren, um den individuellen Vorgaben des Benutzers zu erfüllen.

Das Sitzmöbel steht auf bis zu sechs Standbeinen, von denen jeweils zwei quer zu dem Sitzmöbel zueinander beabstandete Standbeine ein Paar bilden. Wie aus der Zeichnung zumindest teilweise ersichtlich ist ein Paar mit dem Standbein 12 an einem Ende des Fußteils 1 angeordnet, ein Paar mit dem Standbein 13 an dem fußteilseitigen Ende 14 des Sitzteils 2, ein Paar mit dem Standbein 15 an dem zu dem fußteilseitigen Ende 14 entgegengesetzten Ende, welches nicht bezeichnet ist, des Sitzteils 2.

Wenn das Sitzmöbel in Stuhlkonfiguration geschwenkt, beziehungsweise geklappt ist, wird das Paar Standbeine mit dem Standbein 12 hinter einem einstellbaren Rückenteil 16 funktionell unwirksam, ohne den Benutzer des Sitzmöbels zu stören.

Zur Erhöhung der Bequemlichkeit sind an den Sitzmöbeln Armlehnen 17, 18 angebracht, die sich bis oberhalb der erhöhten Sitzposition 19 siehe Figur 2, erstrecken. Die Armlehnen 17, 18 sind jeweils zusammen mit einem der Standbeine, z.B. 13 an dem fußteilseitigen Ende 14 des Sitzteils 2 einstückig ausgeformt, wodurch die Steifigkeit des Sitzmöbels erhöht werden kann.

Das wie beschrieben gestaltete Sitzmöbel welches montiert nur ein Stück mit teilweise zueinander einstellbaren Teilen darstellt, kann vielfältig, zum Beispiel an einem Strand, einem Pool, in Wellness-Bereichen, auf Terrassen und in Gärten eingesetzt werden. Je nach Wunsch kann es einfach manuell in eine Liege oder einen komfortablen Armlehn-Stuhl umgewandelt werden.

### Bezugszeichenliste

- 1: Fußteil
- 2: Sitzteil
- 3: Zwischenteil
- 4: Scharnier
- 5: Scharnier
- 6: erste Schwenkachse
- 7: Scharnier
- 8: Scharnier
- 9: zweite Schwenkachse
- 10: Auflager
- 11: Nocke
- 12: Standbein
- 13: Standbein
- 14: fußteilseitiges Ende
- 15: Standbein
- 16: Rückenteil
- 17: Armlehne
- 18: Armlehne
- 1 9: erhöhte Sitzposition

## Patentansprüche

1. In eine Liege, insbesondere Strandliege, oder einen Stuhl konfigurierbares Sitzmöbel, mit einer Mehrzahl von Standbeinen (12, 13, 15), mit einem Sitzteil (2) und mit einem Fußteil (1), welches um wenigstens eine erste Schwenkachse (6), die in einem Verbindungsbereich des Sitzteils (2) mit dem Fußteil (1) angeordnet ist, über das Sitzteil (2) in eine Stuhlkonfiguration des Sitzmöbels schwenkbar ist, beziehungsweise aus der Stuhlkonfiguration von dem Sitzteil (2) weg in eine Liegenkonfiguration schwenkbar ist, wobei zwischen dem Fußteil (1) und einem fußteilseitigen Ende (14) des Sitzteils (2) ein Zwischenteil (3) angeordnet ist, wobei das Zwischenteil (3) um die erste Schwenkachse (6) schwenkbar mit dem Fußteil (1) in Verbindung steht und um eine zweite, in einem Abstand parallel zu der ersten Schwenkachse (6) angeordnete Schwenkachse (9) schwenkbar mit dem Sitzteil (2) in Verbindung steht, und wobei an dem Sitzteil (2) in einem Abstand zu der zweiten Schwenkachse (9) ein Auflager (10) angeordnet ist, welches geeignet ist, das in die Stuhlkonfiguration geschwenkte Fußteil (1) in vertikalem lichtem Abstand zu dem Sitzteil (2) und in waagerechter Richtung unverschiebbar abzustützen.

2. Sitzmöbel nach Anspruch 1,
**dadurch gekennzeichnet,**
**dass** das Zwischenteil (3) flach brettförmig ist.

3. Sitzmöbel nach Anspruch 2,
**dadurch gekennzeichnet,**
**dass** die erste Schwenkachse (6) und die zweite Schwenkachse (9) an zueinander entfernten Seiten des flach quaderförmigen Zwischenteils (3) angeordnet sind.

4. Sitzmöbel nach einem der Ansprüche 1-3,
**dadurch gekennzeichnet,**
**dass** in Liegenkonfiguration das Sitzteil (2) und das Fußteil (1) im wesentlichen in einer Ebene liegen.

5. Sitzmöbel nach einem der vorangehenden Ansprüche,
**dadurch gekennzeichnet,**
**dass** das Fußteil (1) auf dem Auflager (10) in variabler Höhe positioniert ist.

6. Sitzmöbel nach einem der vorangehenden Ansprüche,
**gekennzeichnet durch**
eine an dem Fußteil (1) angeordnete Nocke (11), die geeignet ist, in das Auflager (10) in waagerechter Richtung unverschiebbar einzugreifen.

7. Sitzmöbel nach einem der vorangehenden Ansprüche,
**dadurch gekennzeichnet,**
**dass** die erste Schwenkachse (6) und die zweite Schwenkachse (9) durch jeweils ein erstes beziehungsweise ein zweites Paar miteinander fluchtender Scharniere (4, 5 bzw.7, 8) ausgebildet sind, dass die Scharniere (4, 5) des ersten Paars einerseits mit dem Fußteil (1) und andererseits mit dem Zwischenteil (3) verbunden sind und dass die Scharniere (7, 8) des zweiten Paars einerseits mit dem Zwischenteil (3) und andererseits mit dem Sitzteil (2) in Verbindung stehen.

8. Sitzmöbel nach einem der vorangehenden Ansprüche,
**dadurch gekennzeichnet**
**dass** das Sitzteil (2) an seinem fußteilseitigen Ende (14) und an einem von dem fußseitigen Ende (14) abgewandten Ende je ein Paar Standbeine (13, 15) aufweist und dass sich ein weiteres Paar Standbeine (12) an dem Fußteil (1) im Abstand zu dem Zwischenteil (3) befindet.

9. Sitzmöbel nach einem der vorangehenden Ansprüche,
**dadurch gekennzeichnet,**
das das Sitzteil (2) mit zwei Armlehnen (17, 18) versehen ist, die höher ausgebildet sind als die Oberseite des auf das Sitzteil (2) geschwenkten Fußteils (1), beziehungsweise die erhöhte Sitzposition (19) in Stuhlkonfiguration.

10. Sitzmöbel nach den Ansprüche 8 und 9,
**dadurch gekennzeichnet,**
**dass** jeweils eines der an dem fußteilseitigen Ende (14) des Sitzteils (2) angeordneten Standbeine (13) zusammen mit je einer (17) der Armlehnen (17, 18) einstückig ausgeformt sind.

11. Sitzmöbel nach einem der vorangehenden Ansprüche,
**dadurch gekennzeichnet,**
**dass** an dem Sitzteil (2) eine Rückenlehne (16) mit einstellbarer Neigung angebracht ist.

## Claims

1. Seating furniture, configurable into a sunlounger, particularly a beach sunlounger or chair having a plurality of legs (12, 13, 15), comprising a seat portion (2) and a foot portion (1) which can be tilted about at least one first swivel axis (6) provided in a connecting area of said seat portion (2) with said foot portion (1) onto said seat portion (2) into a chair configuration of the seating furniture or can, alternatively, be tilted away from said chair configuration from said seat portion (2) into a sunlounger configuration,
wherein between said foot portion (1) and a foot portion side end (14) of said seat portion (2), an intermediate portion (3) is provided said intermediate portion (3) being connected tiltable about said first swivel axis (6) with said foot portion (1) and being tiltably connected about a second swivel axis (9) spaced in parallel relative to said first swivel axis (6) with said seat portion (2), and wherein on said seat portion (2), in spaced relationship to said second swivel axis (9), a support (10) is provided which is suited to support said foot portion (1) tilted into the chair configuration in a vertical clear distance to said seat portion (2) and immovable in the horizontal position.

2. Seating furniture according to claim 1,
**characterized in**
**that** said intermediate portion (3) is flat as a board.

3. Seating furniture according to claim 2,
**characterized in**
**that** said first swivel axis (6) and said second swivel axis (9) are disposed on sides distant relative to each other of said flat board-shaped intermediate portion (3).

4. Seating furniture according to one of claims 1 through 3,
**characterized in**
**that** in the sunlounger configuration, said seat portion (2) and said foot portion (1) are disposed substantially on one level.

5. Seating furniture according to one of the foregoing claims,
**characterized in**
**that** said foot portion (1) is positioned at a variable height on said support (10).

6. Seating furniture according to one of the foregoing claims,
**characterized by**
a cam (11) disposed on said foot portion (1), which is suited to engage in said support (10) immovably in horizontal direction.

7. Seating furniture according to one of the foregoing claims,
**characterized in**
**that** said first swivel axis (6) and said second swivel axis (9) each are formed by a first, and second, respectively, pair of hinge joints (4, 5, and 7,8) in alignment relative to each other, that the hinge joints (4, 5) of said first pair are connected with said foot portion (1) on one side and with said intermediate portion (3) on the other, and that the hinge joints (7, 8) of said second pair are connected with the intermediate portion (3) on one side and with said seat portion (2) on the other.

8. Seating furniture according to one of the foregoing claim,
**characterized in**
**that** said seat portion (2) includes at its foot portion side end (14) and at an end averted from said foot portion side end (14) one pair of legs (13, 15) each and that a further pair of legs (12) is provided on said foot portion (1) spaced from said intermediate portion (3).

9. Seating furniture according to one of the foregoing claims,
**characterized in**
**that** said seat portion (2) is provided with two arm rests (17, 18) which are formed at a greater height than the upper side of said foot portion (1) tilted onto said seat portion (2), or the elevated seating portion (19) in the chair configuration, respectively.

10. Seating furniture according to claims 8 and 9,
**characterized in**
**that** one of the legs (13) each provided at the foot portion side end (14) of said seat portion (2) is formed out, together with one of said arm rests (17, 18) each, as one piece.

11. Seating furniture according to one of the foregoing claims,
**characterized in**
**that** on said seat portion (2) a back rest (16) is provided having an adjustable inclination.

## Revendications

1. Siège transformable en couchette, en particulier en fauteuil de plage, ou en chaise, comportant plusieurs piétements (12, 13, 15), comportant une partie assise (2) et une partie repose-pieds (1) qui peut pivoter autour d'au moins un premier axe de pivotement (6) qui est disposé dans une zone de liaison de la partie assise (2) à la partie repose-pieds (1), au-dessus de la partie assise (2) en position chaise du siège, ou qui peut pivoter de la position chaise, en basculant de la partie assise (2), en position couchette, dans lequel entre la partie repose-pieds (1) et une extrémité (14) côté partie repose-pieds de la partie assise (2) est disposée une partie intermédiaire (3), la partie intermédiaire (3) étant reliée à la partie repose-pieds (1) par pivotement autour du premier axe de pivotement (6) et à la partie assise (2) par pivotement autour d'un second axe de pivotement (9) disposé à distance parallèle du premier axe de pivotement (6), et dans lequel au niveau de la partie assise (2), à distance du second axe de pivotement (9) est disposé un support (10) qui est approprié pour soutenir la partie repose-pieds (1) basculée en position chaise à petite distance sur le plan vertical de la partie assise (2) et de façon fixe dans le sens horizontal.

2. Siège selon la revendication 1, **caractérisé en ce que** la partie intermédiaire (3) est en forme de planche plane.

3. Siège selon la revendication 2, **caractérisé en ce que** le premier axe de pivotement (6) et le second axe de pivotement (9) sont disposés au niveau des côtés éloignés l'un de l'autre de la partie intermédiaire rectangulaire plane.

4. Siège selon l'une des revendications 1 à 3, **caractérisé en ce qu'**en position couchette, la partie assise (2) et la partie repose-pieds (1) reposent essentiellement dans un même plan.

5. Siège selon l'une des revendications précédentes, **caractérisé en ce que** la partie repose-pieds (1) est positionnée sur le support (10) à hauteur variable.

6. Siège selon l'une des revendications précédentes, **caractérisé par** une saillie (11) disposée au niveau de la partie repose-pieds (1), qui est appropriée pour s'engrener dans le support (10) de façon fixe dans le sens horizontal.

7. Siège selon l'une des revendications précédentes, **caractérisé en ce que** le premier axe de pivotement (6) et le second axe de pivotement (9) sont constitués respectivement d'une première et d'une seconde paire de charnières en alignement l'une avec l'autre (4, 5 ou 7, 8), **en ce que** les charnières (4, 5) de la première paire sont reliées avec la partie repose-pieds (1) d'une part et avec la partie intermédiaire (3) d'autre part, et **en ce que** les charnières (7, 8) de la seconde paire sont reliées d'une part avec la partie intermédiaire (3) et d'autre part avec la partie assise (2).

8. Siège selon l'une des revendications précédentes, **caractérisé en ce que** la partie assise (2) présente, en son extrémité (14) côté partie repose-pieds et en l'extrémité opposée à l'extrémité (14) côté repose-pieds, respectivement une paire de piétements (13, 15) et **en ce qu'**une autre paire de piétements (12) se trouve au niveau de la partie repose-pieds (1) à distance de la partie intermédiaire (3).

9. Siège selon l'une des revendications précédentes, **caractérisé en ce que** la partie assise (2) est munie de deux accoudoirs (17, 18) qui sont disposés plus haut que la partie supérieure de la partie repose-pieds (1) relevée sur la partie assise (2) ou position d'assise surélevée (19) en position chaise.

10. Siège selon les revendications 8 et 9, **caractérisé en ce que** chacun des piétements (13) disposé en l'extrémité (14) côté partie repose-pieds de la partie assise (2) est exécuté d'une seule pièce avec chacun (17) des accoudoirs (17, 18).

11. Siège selon l'une des revendications précédentes, **caractérisé en ce qu'**un dossier (16) présentant une inclinaison réglable est fixé à la partie assise (2).
